# EUROPÄISCHE PATENTSCHRIFT

(11) **EP 0 769 392 B1**
(45) Veröffentlichungstag und Bekanntmachung des Hinweises auf die Patenterteilung: **01.03.2000**
(21) Anmeldenummer: 96116084.3
(22) Anmeldetag: 08.10.1996
(51) Int. Cl.: B42B 5/10

(54) **Vorrichtung zum Überführen von Drahtkammbindungen**
Device for transferring comb-like wire binding strips
Dispositif pour transférer des peignes de brochage en fil

(30) Priorität: 21.10.1995 DE 19539213
(43) Veröffentlichungstag der Anmeldung: 23.04.1997
(73) Patentinhaber: Womako Maschinenkonstruktionen GmbH, D-72622 Nürtingen (DE)
(72) Erfinder: Scholz, Jürgen, 72644 Oberboihingen (DE)
(74) Vertreter: Herrmann, Günther

(56) Entgegenhaltungen:
- DE-A- 2 403 154
- GB-A- 1 209 940
- GB-A- 2 257 070

## Beschreibung

Die Erfindung betrifft eine Vorrichtung zum Überführen einer Drahtkammbindung aus einer ersten in eine zweite Position mit einer ersten, die Drahtkammbindung für die Überführung bereithaltenden Station, einer zweiten, die Drahtkammbindung aufnehmenden Station, einer die erste und die zweite Station verbindenden Förderstrecke und Überführungsmitteln zum queraxialen Bewegen der Drahtkammbindung aus der ersten Station über die Förderstrecke in die zweite Station, wobei während der Bewegung der Drahtkammbindungen aus der ersten in die zweite Station eine Änderung der Winkellage der Drahtkammbindung bezüglich ihrer Längsachse erfolgt.

Das Verbinden von zu Stapeln aufgeschichteten Blättern aus Papier oder der gleichen, die an einem Rand entlang perforiert sind, zu Heften oder Blöcken durch Einsetzen von Drahtkammbindungen ist seit langem bekannt. Hierzu wird aus einem endlosen Draht zunächst ein endloser Drahtkamm gebildet, der C-förmig geformt wird. Von diesem C-förmig geformten Drahtkamm werden für jeden zu bindenden Blattstapel ein oder mehrere Drahtkammabschnitte, sogenannte Drahtkammbindungen, abgeschnitten. Bei einer derartigen Vorrichtung nach dem Stand der Technik wird jede Drahtkammbindung auf einen mit einem Magneten versehenen Halter geschoben und dann durch Schwenken des Halters um eine parallel zu ihrer Längsachse verlaufende Schwenkachse in eine Bindestation geschwenkt. Dort wird die Drahtkammbindung mittels einer Zange in die Perforierung des Blattstapels eingeführt und geschlossen (DE 24 03 154 C3). Jeder Blattstapel kann mit einer einzigen Drahtkammbindung passender Länge oder - bei der sogenannten Skip-Bindung - mit mehreren beabstandeten kürzeren Drahtkammbindungen gebunden werden (DE 31 41 686 C2). Die C-förmigen Drahtkammbindungen können auch zunächst an Tragleisten oder Tragbändern aufgereiht und so zu Matten zusammengefaßt werden. In dieser Form können sie gelagert und transportiert werden, um später ihrer Verwendung zum Binden von Blattstapeln zugeführt zu werden (GB-PS 987 117, GB 2 257 070 A).

In vielen Fällen ist es erforderlich, die Drahtkammbindungen nach dem Abschneiden vom endlosen Drahtkamm in eine für die gewünschte weitere Verarbeitung geeignete Lage und Ausrichtung zu bringen. Gemäß der DE 24 03 154 C3 und der GB 1 209 940 geschieht dies mittels eines Schwenkarms, der die Drahtkammbindungen nacheinander auf einer Kreisbahn entlang bewegt und dabei um 90° schwenkt. Das erfordert größeren konstruktiven Aufwand und Bauraum in der Maschine.

Der Erfindung liegt die Aufgabe zugrunde, eine weitere Vorrichtung der eingangs beschriebenen Art anzugeben.

Gelöst wird diese Aufgabe erfindungsgemäß dadurch, daß wenigstens ein Abschnitt der Förderstrecke als Gleitbahn ausgebildet ist, daß die Überführungsmittel einen Schieber aufweisen, welcher die Drahtkammbindung queraxial entlang der Gleitbahn verschiebt und daß die Gleitbahn als Mittel zum Ändern der Winkellage der Drahtkammbindung einen Streckenabschnitt mit Mitteln zum Ausüben einer einseitigen Rückhaltekraft auf die Drahtkammbindung aufweist, welche zusammen mit der die Drahtkammbindung über die Gleitbahn bewegenden Kraft des Schiebers ein die Winkellage der Drahtkammbindung veränderndes Kippmoment bewirkt.

Gemäß der Erfindung ist die Förderstrecke also als im wesentlichen geradlinige Gleitbahn ausgebildet, über welche die Drahtkammbindung queraxial geschoben wird und auf der die Veränderung der Winkellage der Drahtkammbindungen während ihrer Bewegung entlang der Förderstrecke gemäß der Erfindung bewerkstelligt wird.

Weitere Fortführungen und vorteilhafte Ausgestaltungen der Erfindung sind in den Unteransprüchen 2 bis 5 enthalten. Dabei betrifft Anspruch 2 eine besonders bevorzugte Variante. Hiernach wird einfach mit Hilfe eines Magnetfeldes eine Rückhaltekraft auf die Drahtkammbindungen ausgeübt, die zusammen mit der Schubwirkung des Schiebers das für die Drehung erforderliche Kippmoment an der Drahtkammbindung bewirkt. Für nichtmagnetische Drahtkammbindungen sind die Maßnahmen nach dem Anspruch 3 vorgesehen. Die Merkmale der Ansprüche 4 und 5 betreffen Maßnahmen zum Begrenzen der Kippbewegung der Drahtkammbindungen in der Förderstrecke, die sicherstellen, daß die Drahtkammbindungen tatsächlich die vorgesehene Winkelorientierung erreichen und einhalten.

Die Erfindung bietet den Vorteil, daß von einem C-förmigen Drahtkamm abgetrennte Drahtkammbindungen ohne großen Aufwand bezüglich ihrer Achse in eine neue Winkelposition gekippt werden. Das geschieht im engen Bereich einer ohnehin erforderlichen Förderstrecke, so daß die Änderung der Winkelposition keinen zusätzlichen Bauraum in der Maschine beansprucht. Die für die Änderung der Winkelposition eingesetzten Mittel sind einfach und kostengünstig und dabei weitgehend verschleiß- und wartungsfrei. Besonders einfach und wirksam ist die Vorrichtung für Drahtkammbindungen aus ferromagnetischem Draht zu verwenden, weil dabei die Kippbewegung allein durch das Feld eines oder mehrerer Magneten bewirkt wird. Aber auch unmagnetische Drahtkammbindungen können gemäß der Erfindung auf ähnlich einfache Weise beim Quertransport in eine neue Winkelposition gekippt werden.

Die Erfindung wird nun anhand der Zeichnung näher erläutert.

Es zeigen
- Figur 1: eine perspektivische Ansicht einer Drahtkammbindung und
- Figuren 2 bis 5: ein Ausführungsbeispiel der Vorrichtung nach der Erfindung in verschiedenen Arbeitspositionen.

In Figur 1 ist eine typische Drahtkammbindung 1 perspektivisch dargestellt. Es handelt sich dabei um einen Abschnitt vorgegebener Länge eines C-förmig gebogenen Drahtkammes. Die Drahtkammbindung weist an ihrer offenen Seite einander gegenüberliegend Spitzen 2 und Stege 3 auf. Mit 4 ist der Rücken der Drahtkammbindung bezeichnet.

Zum Binden eines Blattstapels werden die Spitzen 2 mittels einer Zange in entsprechende Perforationen der Blätter eingeführt, dann wird die Bindung geschlossen. Dieser Vorgang ist bekannt und nicht Gegenstand der vorliegenden Erfindung.

Figur 2 zeigt ein Ausführungsbeispiel der Vorrichtung nach der Erfindung in einer schematischen Vorderansicht. Diese Vorrichtung weist auf einem Gestell 6 eine erste Station 7 auf, in welcher die Drahtkammbindungen 1 nacheinander für die Weiterverarbeitung bereitgehalten werden. Diese erste Station 7 kann eine Schneidstation sein, in welche ein C-förmig gebogener Drahtkamm längsaxial vorgeschoben wird, von dem nacheinander die als Drahtkammbindung 1 vorgesehenen Abschnitte abgetrennt werden. Dieses längsaxiale Fördern des Drahtkammes erfolgt mittels eines Förderers 8, der an seiner Oberfläche Klammern 9 zum positionsgerechten Halten des Drahtkammes bzw. der abgetrennten Drahtkammbindungen 1 aufweist. Unter dem Förderer 8 ist ein Magnet 11 angeordnet, der Schwingungen des Drahtkammes bzw. der Drahtkammbindungen 1 verhindert.

Eine Förderstrecke 12 verbindet die erste Station 7 mit einer zweiten Station 13. Sie wird von einer Gleitbahn 14 mit aufgesetzten, in Förderrichtung verlaufenden Führungsleisten 16 gebildet. Unterhalb der Gleitbahn 14 ist ein Magnet 17 angeordnet. Quer zur Förderrichtung können nebeneinander auch mehrere solche Magneten 17 vorgesehen sein. Das Magnetfeld erstreckt sich in die Bewegungsbahn der Drahtkammbindung 1 entlang der Gleitbahn hinein. Die Gleitbahn ist hierzu für das Magnetfeld durchlässig. Ein Schieber 18 ist in Richtung eines Doppelpfeiles 19 in Förderrichtung parallel zur Gleitbahn 14 verschiebbar angeordnet, um in der ersten Station 7 bereitgestellte Drahtkammbindungen 1 über die Gleitbahn 14 zur zweiten Station 13 zu bewegen.

In der Förderstrecke 12 schließt sich an die Gleitbahn 14 die Vorderseite eines Stößels 21 an, die auf der Höhe der Gleitbahn liegt und mit den Führungsleisten 16 fluchtende Führungsleisten 22 trägt. Der Stößel 21 ist in Pfeilrichtung 23 senkrecht zur Förderstrecke 12 bewegbar angeordnet.

Ein Endanschlag 24 ist aus einer vorgeschobenen ersten Position P₁ (vgl. Figur 3) synchron mit dem die Drahtkammbindung auf der Gleitbahn bewegenden Schieber 18 in eine zurückgezogene zweite Position P₂ (vgl. Figur 2) und zurück entsprechend einem Pfeil 26 verfahrbar. Die zweite Position P₂ des Anschlags 24 definiert gleichzeitig das Ende der Förderstrecke 12 in Förderrichtung.

Im Betrieb wird ein C-förmig gebogener Drahtkamm mittels des Förderers 8 längsaxial in die erste Station 7 vorgeschoben, wo ein Drahtkammabschnitt vorgegebener Länge von dem Drahtkamm abgetrennt wird. Dabei befindet sich der Schieber 18 in seiner zurückgezogenen Position und kann im Stegbereich 3 an der Drahtkammbindung anliegen. Der Anschlag 24 befindet sich in der zurückgezogenen Position P₂ und die Oberfläche des Stößels 21 schließt mit der Gleitfläche fluchtend ab. Während nun die bereitgestellte Drahtkammbindung 1 vom Schieber 18 in Pfeilrichtung 19 nach links auf die Gleitbahn 14 der Förderstrecke 12 geschoben wird, wobei ihre seitliche Ausrichtung durch die Führungsleisten 16 gewährleistet bleibt, bewegt sich der Anschlag 24 in Pfeilrichtung 26 nach rechts in seine erste Position P₁.

Sobald die Orahtkammbindung 1 unter der Schubwirkung des Schiebers 18 den Magneten 17 erreicht, übt dessen Magnetfeld eine Rückhaltekraft auf die Drahtkammbindung aus, was unter der Wirkung der Schubkraft des Schiebers 18 zu einem Kippmoment führt, das eine Drehung der Drahtkammbindung in Richtung des Pfeiles 27 in Figur 3 bewirkt. Unter der Wirkung des Kippmomentes wird der Rücken 4 der Drahtkammbindung 1 von der Gleitfläche abgehoben, so daß sich die offene Seite der Drahtkammbindung entgegen dem Uhrzeigersinn zum Anschlag 24 hin verschwenkt. Zwei Winkelpositionen W₁ und W₂ dieses Schwenkvorganges sind in der Figur3 schematisch gezeigt. Dabei ist zu erkennen, daß unter der rückhaltenden Wirkung des Magnetfeldes des Magneten 17 auf die spitze Seite der Drahtkammbindung 1 ihr Rücken 4 von der Gleitfläche 14 abgehoben wird, so daß die Drahtkammbindung 1 gewissermaßen auf ihrer spitzen Seite abrollt und ihre offene Seite gegen den Anschlag 24 wendet. Diese Kippbewegung endet in dem Moment, in dem sowohl die Spitze als auch der Steg der Drahtkammbindung 1 an dem Anschlag 24 anliegen. Dies ist die Position W₂ in Figur 3. Nun bewegen sich der Schieber 18 und der Anschlag 24 synchron in Pfeilrichtung 26 bzw. 19 nach links, wobei sie die Drahtkammbindung 1 in ihrer Position W₂ zwischen sich festhalten. Dies ist in Figur 4 dargestellt. In Figur 5 hat der Anschlag 24 seine zurückgezogene zweite Position P₂ erreicht, und der Schieber 18 ist bereits in seine Ausgangsposition zurückgekehrt, um der nächsten Drahtkammbindung in der ersten Station 7 Platz zu machen. Aus der zweiten Station 13 hat der Stößel 21 die Drahtkammbindung 1 an dem Anschlag 24 entlang in Pfeilrichtung 23 nach oben in Richtung auf die nächste Bearbeitungsstation verschoben. Dabei kann, was in der Zeichnung nicht dargestellt, aber üblich ist, die Drahtkammbindung 1 an eine Zange zum Einführen in die Perforation eines Papierstapels übergeben werden oder sie kann an einen Träger zum Bilden von Matten für die Bevorratung von vorbereiteten Drahtkammbindungen aufgereiht werden.

Sofern die Drahtkammbindung nicht aus magnetischem Material besteht, kann anstelle eines Magneten 17 in der Förderstrecke die Reibung der Gleitbahn 14 partiell erhöht werden, wodurch ebenfalls eine Rückhaltekraft auf die Drahtkammbindung bewirkt werden kann, welche zu einer Drehung in der Drahtkammbindung im beschriebenen Sinne führt.

## Patentansprüche

1. Vorrichtung zum Überführen einer Drahtkammbindung aus einer ersten in eine zweite Position mit einer ersten, die Drahtkammbindung für die Überführung bereithaltenden Station, einer zweiten, die Drahtkammbindung aufnehmenden Station, einer die erste und die zweite Station verbindenden Förderstrecke und Überführungsmitteln zum queraxialen Bewegen der Drahtkammbindung aus der ersten Station über die Förderstrecke in die zweite Station, wobei während der Bewegung der Drahtkammbindungen aus der ersten (7) in die zweite Station (13) eine Änderung der Winkellage der Drahtkammbindung (1) bezüglich ihrer Längsachse erfolgt, **dadurch gekennzeichnet, daß** wenigstens ein Abschnitt der Förderstrecke (12) als Gleitbahn (14) ausgebildet ist, daß die Überführungsmittel einen Schieber (18) aufweisen, welcher die Drahtkammbindung (1) queraxial entlang der Gleitbahn verschiebt und daß die Gleitbahn (14) als Mittel zum Ändern der Winkellage der Drahtkammbindung einen Streckenabschnitt mit Mitteln (17) zum Ausüben einer einseitigen Rückhaltekraft auf die Drahtkammbindung (1) aufweist, welche zusammen mit der die Drahtkammbindung über die Gleitbahn (14) bewegenden Kraft des Schiebers (18) ein die Winkellage der Drahtkammbindung veränderndes Kippmoment bewirkt.

2. Vorrichtung nach Anspruch 1, **dadurch gekennzeichnet, daß** als Mittel zum Erzeugen einer Rückhaltekraft ein unterhalb der Gleitbahn zur Bewegungsbahn der Drahtkammbindung (1) ausgerichteter Magnet (17) vorgesehen ist.

3. Vorrichtung nach Anspruch 1 oder 2, **dadurch gekennzeichnet, daß** die Gleitbahn (14) als Mittel zum Ändern der Winkellage der Drahtkammbindung einen Streckenabschnitt erhöhter Reibung aufweist.

4. Vorrichtung nach einem der Ansprüche 1 bis 3, **dadurch gekennzeichnet, daß** ein entlang der Förderstrecke (12) bewegbarer, die Kippbewegung der Drahtkammbindung (1) begrenzender Anschlag (24) vorgesehen ist.

5. Vorrichtung nach Anspruch 4, **dadurch gekennzeichnet, daß** der Anschlag (24) aus einer vorgeschobenen ersten Position (P₁) in welcher er die Kippbewegung der Drahtkammbindung (1) beendet, im wesentlichen synchron mit dem die Drahtkammbindung auf der Gleitbahn (14) bewegenden Schieber (18) in eine zurückgezogene zweite Position (P₂) bewegbar ist, in welcher die um ihre Achse gekippte Drahtkammbindung (1) an einen weiteren Förderer (21) übergeben wird.

## Claims

1. Apparatus for transferring a wire comb binding from a first position to a second position, having a first station which holds the wire comb binding in readiness for the transfer, a second station which receives the wire comb binding, a conveying path which connects the first and the second station, and transfer means for moving the wire comb binding transversely to its axis from the first station by way of the conveying path to the second station, a change in the angular position of the wire comb binding (1) with respect to its longitudinal axis taking place during the movement of the wire comb bindings from the first station (7) to the second station (13), characterized in that at least a section of the conveying path (12) is constructed as a slideway (14), in that the transfer means include a pusher (18) which displaces the wire comb binding (1) transversely to its axis along the slideway and in that the slideway (14) includes, as the means for changing the angular position of the wire comb binding, a path section having means (17) for exerting a one-sided retaining force on the wire comb binding (1) which, together with the force of the pusher (18) moving the wire comb binding over the slideway (14), causes a tilting moment which changes the angular position of the wire comb binding.

2. Apparatus according to Claim 1, characterized in that a magnet (17) aligned, beneath the slideway, with the movement path of the wire comb binding (1) is provided as the means for producing a retaining force.

3. Apparatus according to Claim 1 or 2, characterized in that the slideway (14) includes a path section of increased friction as the means for changing the angular position of the wire comb binding.

4. Apparatus according to one of Claims 1 to 3, characterized in that a stop (24) which is movable along the conveying path (12) and limits the tilting movement of the wire comb binding (1) is provided.

5. Apparatus according to Claim 4, characterized in that the stop (24) is movable from an advanced first position (P₁), in which it terminates the tilting movement of the wire comb binding (1), substantially synchronously with the pusher (18) moving the wire comb binding on the slideway (14), into a retracted second position (P₂), in which the wire comb binding (1) tilted about its axis is transferred to a further conveyor (21).

## Revendications

1. Dispositif de transfert d'une reliure en forme de peigne de fil métallique, d'une première à une seconde position, comprenant un premier poste maintenant prête au transfert la reliure en forme de peigne de fil métallique, un second poste recevant la reliure en forme de peigne de fil métallique, un parcours de transport reliant le premier et le second poste, et des moyens de transfert destinés au déplacement transversal axial de la reliure en forme de peigne de fil métallique du premier poste au second poste, par l'intermédiaire du parcours de transport, une variation de la position angulaire de la reliure (1) en forme de peigne de fil métallique relativement à son axe longitudinal ayant lieu durant le déplacement des reliures en forme de peigne de fil métallique, du premier poste (7) au second poste (13), caractérisé en ce qu'au moins un tronçon du parcours de transport (12) est réalisé sous la forme d'une voie de glissement (14), en ce que les moyens de transfert comprennent un coulisseau (18), qui déplace la reliure (1) en forme de peigne de fil métallique de manière transversale axiale le long de la voie de glissement, et en ce que la voie de glissement (14) présente, en guise de moyens destinés à faire varier la position angulaire de la reliure en forme de peigne de fil métallique, un tronçon de parcours avec des moyens (17) destinés à exercer sur la reliure (1) en forme de peigne de fil métallique, une force de retenue unilatérale, qui, en commun avec la force du coulisseau (18), déplaçant la reliure en forme de peigne de fil métallique sur la voie de glissement (14), produit un moment de basculement faisant varier la position angulaire de la reliure en forme de peigne de fil métallique.

2. Dispositif selon la revendication 1, caractérisé en ce qu'en guise de moyen destiné à produire une force de retenue, il est prévu sous la voie de glissement, un aimant (17) orienté vers la voie de déplacement de la reliure (1) en forme de peigne de fil métallique.

3. Dispositif selon la revendication 1 ou 2, caractérisé en ce que la voie de glissement (14) présente, en guise de moyen destiné à faire varier la position angulaire de la reliure en forme de peigne de fil métallique, un tronçon de parcours d'une friction plus importante.

4. Dispositif selon l'une des revendications 1 à 3, caractérisé en ce qu'est prévue une butée (24) mobile le long du parcours de transport (12) et limitant le mouvement de basculement de la reliure (1) en forme de peigne de fil métallique.

5. Dispositif selon la revendication 4, caractérisé en ce que la butée (24) peut être déplacée, sensiblement de manière synchronisée avec le coulisseau (18) déplaçant la reliure en forme de peigne de fil métallique sur la voie de glissement (14), d'une première position (P₁), avancée, dans laquelle elle arrête le mouvement de basculement de la reliure (1) en forme de peigne de fil métallique, dans une seconde position (P₂), en retrait, dans laquelle la reliure (1) en forme de peigne de fil métallique basculée autour de son axe, est transférée à un autre transporteur (21).
